# FASCICULE DE BREVET EUROPEEN

(11) **EP 1 714 707 B1**
(45) Date de publication et mention de la délivrance du brevet: **16.05.2012**
(21) Numéro de dépôt: 06290460.2
(22) Date de dépôt: 22.03.2006
(51) Int. Cl.: B05B 11/04, B05B 7/00

(54) **Pompe à mousse rechargeable**
Nachfüllbare Schaum-Pumpe
Refillable foam pump

(30) Priorité: 20.04.2005 FR 0503972
(43) Date de publication de la demande: 25.10.2006
(73) Titulaire: Sannier, Gérard, 45490 Préfontaines (FR); Poizot, Francis, 92380 Garches (FR)
(72) Inventeur: Poizot, Francis, 92380 Garches (FR)
(74) Mandataire: Debay, Yves

(56) Documents cités:
- US-A- 3 973 701
- US-A- 4 147 306
- US-A- 4 156 505
- US-A- 4 162 749
- US-A- 4 640 440
- US-A- 5 071 379
- US-A1- 2004 060 945
- PATENT ABSTRACTS OF JAPAN vol. 1998, no. 02, 30 janvier 1998 (1998-01-30) & JP 09 276759 A (SHISEIDO CO LTD), 28 octobre 1997 (1997-10-28)

## Description

La présente invention concerne le domaine des pompes à mousse, la mousse étant produite par une substance liquide de base placée dans un réservoir, la pompe se tenant à la main et produisant de la mousse lors d'une pression manuelle exercée sur le réservoir. Elle concerne plus particulièrement les pompes fabricant de la mousse à partir d'un mélange d'air avec un produit liquide moussant.

La demande de brevet WO 2004/078359, déposé par AIRSPRAY, décrit une pompe à mousse dont la tête de projection de la mousse est mobile selon une translation verticale, une pression sur cette tête mobile provoquant une projection de mousse. Un système de rappel par un ressort permet à la tête de remonter automatiquement. A l'intérieur de la pompe, la remontée de la tête provoque le chargement d'une dose de produit liquide et d'une dose d'air provenant du milieu ambiant. L'appui sur la tête provoque ensuite l'expulsion du produit liquide émulsifié avec de l'air, par le mélangeur. Cependant ce système permet de ne délivrer, à chaque appui, qu'une dose de mousse calibrée suivant les dimensions de la pompe.

Il existe d'autres systèmes de production de mousse, tels que décrit par le brevet WO 93/13829 déposé par AIRSPRAY. Ce type de système comprend au moins deux réservoirs, au moins un réservoir pour le produit liquide se mélangeant avec l'air et au moins un réservoir contenant de l'air comprimé. Ce système délivre de la mousse lorsqu'un utilisateur appuie sur la tête de projection, la quantité de mousse étant définie par la durée de l'appui. Cependant, ce système nécessite l'intégration d'un réservoir en air comprimé, qui complique le montage. De plus ce type de système ne peut pas être rechargé.

Le brevet US 4 147 306 décrit un système de production de mousse pour prévenir le désamorçage de la pompe après que le système a été placé tête à l'envers. Le brevet US-4 147 306 décrit le préambule de la revendication 1.

Le brevet US 4 156 505 décrit un système de production de mousse permettant d'éliminer l'encrassement et d'assurer une quantité constante de mousse à chaque utilisation indépendamment du temps entre chaque utilisation.

Le brevet US 3 973 701 décrit une pompe de production de mousse pour une production en cycles rapides et répétés sans que la mousse résiduelle dans la pompe ne gène l'entrée d'air.

La présente invention a donc pour objet de palier un ou plusieurs des inconvénients de l'art antérieur en créant un système permettant de faire varier la quantité de mousse produite, tout en contrôlant la qualité, et pouvant être rechargée par l'utilisateur, le système de production de mousse étant simple à fabriquer et robuste.

Cet objectif est atteint par une pompe à mousse rechargeable selon la revendication 1.

Selon une autre particularité, le clapet obturateur est à membrane.

Selon une autre particularité, le tube plongeur comporte un resserrement à son extrémité plongeant dans le liquide.

Selon une autre particularité, les éléments de formation de mousse sont constitués de deux grilles de dimensions et de forme adaptés au passage de sortie et espacée l'une de l'autre par un cylindre ajouré.

Selon une autre particularité, le fourreau cylindrique est relié par son extrémité opposée à l'orifice de distribution au tube plongeur.

Selon une autre particularité, le dispositif comporte une grille supplémentaire au niveau de l'orifice de distribution.

Selon une autre particularité, l'élément de formation de mousse peut être constitué par une succession de fils rigides répartis dans un espace cylindrique et maintenu entre eux par un élément central pour donner une forme de goupillon.

Selon une autre particularité, des bosses (15) viennent boucher hermétiquement le réservoir au niveau des orifices (10) d'entrée d'air dans le réservoir.

Selon une autre particularité, le réservoir est composé de deux parties, une partie rigide et une partie souple, la partie rigide s'adaptant sur des parties souples de volumes différents.

L'invention, ses caractéristiques et ses avantages apparaîtront plus clairement à la lecture de la description faite en référence aux figures référencées ci-dessous :
La figure 1 représente un exemple de réalisation de la pompe.
La figure 2 représente un exemple de réalisation du système de fabrication de la mousse.

L'invention va à présent être décrite en référence aux figures 1 et 2. Un flacon déformable (1) étanche comprend une ouverture circulaire (20) sur laquelle est lié un embout (2) de flacon. Une liaison étanche entre l'embout (2) et le flacon (1) est réalisée par un dispositif (21) d'étanchéité. L'embout (2) comprend des orifices (10) pour l'entrée d'air dans le réservoir et une ouverture (11) de distribution de la mousse. De manière non limitative, la pompe ne comporte pas d'autre passage entre l'intérieur du réservoir et le milieu extérieur. Un capot (3) est monté sur l'embout (2) de flacon. Le capot (3) comporte plusieurs éléments fonctionnels dont un élément de liaison (17) entre le capot (3) et l'embout (2), une chambre (12) de conduit, communicant d'une part avec une sortie (18) et d'autre part avec l'ouverture (11) de distribution de la mousse, ainsi que des bosses (15) de fermeture des orifices. Un dispositif de formation de la mousse à l'intérieur du réservoir (1, 2) comprend un mélangeur (6) débouchant sur l'ouverture (11) de distribution de la mousse. Le mélangeur (6) est en liaison avec un tuyau (5) plongeant dans du liquide (9). Le mélangeur (6) est composé, entre autres, de manière non limitative, d'arrivées d'air (13), de grilles (7a, 7b) de tamisage, d'un pointeau (14) et d'une butée (16) de pointeau. Une membrane (4) est située à l'intérieur du réservoir (1, 2) en vis-à-vis des orifices (10) d'arrivée en air et repose sur un dispositif de maintien (22) lorsqu'elle n'est pas sollicité. De manière non limitative, la membrane (4) est réalisée par une pièce annulaire unique.

Les orifices (10) d'arrivée d'air sont combinés avec un dispositif de blocage, comme par exemple une membrane, pour permettre à l'air de circuler uniquement dans le sens d'une aspiration de l'extérieur vers l'intérieur du réservoir. Dans l'exemple non limitatif de réalisation représenté sur la figure1, la membrane (4), disposée en face des orifices (10), laisse passer l'air dans le cas d'une aspiration et bloque l'air, si l'air sort du réservoir (1, 2). Lorsque la pression à l'intérieur du réservoir (1, 2) est supérieure à la pression à l'extérieur, un courant d'air sortant par les ouvertures (10) débute. Selon le phénomène physique d'aspiration, la membrane (4h) se plaque alors contre les ouvertures (10). La pression dans le réservoir maintient alors la membrane contre l'ouverture et une propriété élastique du matériau permet à la membrane (4) de réaliser l'étanchéité et d'empêcher la circulation de l'air vers l'extérieur du flacon.

Lorsque l'utilisateur relâche sa pression sur le réservoir, celui-ci reprend sa forme initiale, grâce aux propriétés élastiques du matériau déformable du réservoir. Le retour dans sa forme initiale, crée une dépression dans le réservoir par rapport à la pression extérieure. L'air est donc aspiré dans le réservoir (1, 2). L'air pénètre par les ouvertures (10) prévues en repoussant la membrane (4b). La membrane repose alors sur le dispositif (22) de maintien. L'air ne peut donc circuler que dans le sens rentrant.

La force motrice de la pompe est la pression exercée par l'utilisateur sur le flacon (1) souple. Lorsque l'utilisateur presse le flacon (1) déformable, une pression s'exerce à l'intérieur du réservoir et la membrane (4) bouche l'ouverture (10) d'arrivée d'air. Le volume d'air compressé va exercer une pression sur le liquide (9) de base qui va être propulsé dans le mélangeur (6) par le tuyau (5) plongeur. D'autre part, une partie de l'air s'échappe par le mélangeur (6) en passant par les ouvertures (13) d'arrivée d'air du mélangeur (6). De la mousse est produite en sortie (11) du mélangeur (6), la sortie (11) du mélangeur (6) étant connectée au chambre (12) de distribution de la mousse. Lorsque l'utilisateur relâche la pression sur le flacon (1) déformable, grâce aux propriétés élastiques du matériau, le flacon (1) reprend sa forme initiale provoquant une aspiration d'air. La membrane (4) qui contrôle le conduit (10) d'alimentation en air va être repoussée, libérant ainsi l'ouverture (10) d'arrivée en air dans le réservoir (1, 2). Le réservoir (1, 2) se remplit alors avec de l'air ambiant. Une fois sa forme retrouvée, une nouvelle pression de l'utilisateur provoque de nouveau la production de mousse. De préférence, la pompe fonctionne en étant tenue à l'endroit par l'utilisateur.

L'embout (2) de flacon expulse la mousse par une ouverture (11) de distribution de la mousse. La mousse passe ensuite dans le capot (3), par une chambre (12) de distribution de la mousse qui réalise le guidage, la mousse étant disponible pour l'utilisateur à la sortie du conduit (18). L'ouverture (11) de distribution de la mousse relié au mélangeur (6) et ne communique donc pas directement avec le réservoir (1, 2).

Le mélangeur (6) permet l'émulsion du produit (9) liquide de base avec de l'air pour fabriquer de la mousse. Le liquide (9) de base est amené vers le mélangeur (6) par un tuyau (5) plongeur. L'air est introduit dans le mélangeur (6) par les arrivées (13) d'air. L'air entre dans la chambre du mélangeur et vient en contact avec les différents éléments du mélangeur qui sont par exemple les grilles et le pointeau. Pour produire de la mousse, de l'air et un liquide (9) contenant un agent moussant sont propulsés simultanément dans le mélangeur (6). De même, le liquide pénètre dans la chambre du mélangeur et vient en contact avec les différents éléments du mélangeur comme la grille (7a) d'entrée du tuyau (5) plongeur, la grille (7b) de sortie et le pointeau. Pour réaliser une émulsion, le flux du liquide (9) de base est d'abord perturbé par un pointeau (14) placé dans un logement. Par définition, le pointeau est un régulateur de débit. Une butée (16) maintient le pointeau (14) en place. Lorsque aucune pression n'est exercée sur le flacon par l'utilisateur, le pointeau (14) bouche le conduit du liquide par une légère pression exercée par son poids.

Lorsque l'utilisateur exerce une pression sur le flacon déformable, le produit (9) de base est refoulé dans le tube, le pointeau est soulevé, laissant passer le produit (9) liquide, et modifie le flux du liquide (9) en créant une perturbation qui débute l'émulsion. Plus le flux de liquide est rapide, plus le pointeau est agité. Le pointeau comprend en effet une partie inférieure plongeant dans le tube de liquide et une partie supérieure plus large pour obturer le conduit de liquide au niveau du siège de pointeau. Lors d'une pression exercée par l'utilisateur, l'air dans le réservoir exerce une pression sur le liquide qui est refoulé dans le tuyau (5) plongeur. Plus la pression de l'utilisateur est importante, plus le flux de liquide moussant est important. Plus le flux de liquide sera important et plus le pointeau sera agité violemment. L'agitation du pointeau perturbe ainsi le flux de liquide. Cette perturbation d'une part réduit le débit de liquide et d'autre part réalise une première émulsion du produit liquide et débute la formation de mousse.

D'autre part, l'air se mélange au liquide (9) en partie émulsifié au niveau de la première grille (7a) du mélangeur (6) et au niveau de la deuxième grille (7b) avant d'arriver à l'ouverture (11) de distribution. Selon la pression exercée par l'utilisateur, le liquide est plus ou moins émulsifié après le pointeau (6) agitateur et après la première ou la deuxième grille de filtrage. Selon la pression exercée, l'utilisateur obtiendra un type de mousse différent, la mousse étant plus ou moins légère. La mousse passe ensuite par la chambre (12) de distribution pour sortir par la sortie (18) de la chambre.

Le fait de produire la mousse par une pression manuelle sur le flacon (1) déformable, permet de contrôler la qualité de mousse. En effet la mousse a une consistance différente selon que l'utilisateur appuie fort ou doucement. De plus selon que l'utilisateur appuie longtemps ou pendant un court laps de temps, la quantité de mousse produite est différente. La quantité de mousse produite n'est pas illimitée mais un réservoir (1, 2) de grande capacité permet d'expulser une grande quantité d'air et de produit moussant pour produire une grande quantité de mousse. L'embout (2) de flacon s'adapte sur un flacon (1) déformable en se fixant de manière hermétique par un dispositif d'étanchéité (21) au niveau de l'ouverture circulaire (20) du flacon (1) déformable. Un utilisateur peut donc adapter des flacons (1) déformables ayant un volume différent, mais avec une ouverture de même dimension, sur un même embout (2) de flacon. La dimension des flacons déformables varie par exemple selon que le flacon est plus ou moins bombé ou plus ou moins haut. Les différentes tailles de réservoir s'adaptent à des usages particuliers. Pour produire une mousse en abondance, un réservoir de grande capacité sera utilisé et pour ne produire qu'une petite quantité de mousse, afin par exemple d'économiser un produit cher, un petit réservoir sera utilisé. La nature plus ou moins souple du réservoir change également le débit et le type de mousse produite.

Une réalisation particulière du mélangeur est représentée en figure 2. Le mélangeur (6) de forme conique est tenu par serrage dans l'embout (2). Des arrivées d'air (13) sont aménagées entre des lames en plastique (23), représentées par des éléments hachurés. Les lames (23) font la liaison entre les deux grilles (7a, 7b) de tamisage. Le pointeau (14) est limité dans son déplacement en hauteur par la butée (16) et la forme conique de la tête du pointeau vient boucher l'arrivée du tuyau (19) qui a également une forme conique. L'air présent dans le réservoir (1, 2) peut donc s'introduire dans le mélangeur (6) en passant par les ouvertures (13).

Dans un exemple de réalisation, le tuyau (5) plongeant dans le liquide est composé de plusieurs parties de tuyau, de diamètre différent, emboîtées les unes dans les autres permettant de retenir le produit le long du conduit. Le tuyau (5) est par exemple fixé au mélangeur par emboîtement serré, pour être facilement démontable et changeable. Notamment des tuyaux plus ou moins longs seront adaptés à des flacons (1) déformables plus ou moins profonds. De préférence, afin d'utiliser tout le produit (9) liquide de base contenu dans le réservoir (1, 2), l'extrémité inférieure du tuyau débouche au niveau de la base du flacon (1) déformable. La pompe reste fonctionnelle tant que le tuyau (5) est plongé dans le liquide (9).

Le flacon (1) déformable de la pompe est prévu pour être démonté de l'embout (2) du flacon. Le flacon (1) déformable comprend par exemple une couronne rigide au niveau de son ouverture circulaire pour que l'embout (2) de flacon puisse s'enclencher dessus. Lorsque le réservoir est démonté, l'utilisateur peut donc le remplir avec du produit (9) liquide de base. La pompe est ainsi rechargeable par l'utilisateur. Un mode de réalisation non limitatif comprenant une marque horizontale de remplissage maximum sur le réservoir laissant voir le niveau du produit par transparence, ou à l'intérieur du réservoir.

Dans un exemple de réalisation le capot (3) peut se déplacer verticalement par rapport à l'embout (2), par une liaison hélicoïdale (17). Dans une position haute du capot (3), la pompe à mousse s'utilise comme décrit précédemment et dans une position basse du capot (3), celui-ci vient boucher les conduits d'alimentation en air et d'expulsion de la mousse. Les bosses (15) du capot (3) sont chacune à égale distance de l'ouverture en vis-à-vis, de façon que chaque ouverture soit fermée dans la position basse du capot. Dans un autre mode de réalisation, le capot (3) est en liaison pivot glissant avec l'embout (2) de flacon et la position basse du capot (3) par rapport à l'embout (2) de flacon est maintenue par un système d'enclenchement, remplaçant la liaison hélicoïdale.

Dans un mode de réalisation, un ustensile est ajouté au niveau de la tête de projection de la mousse. L'ustensile est par exemple une grille en plastique qui filtre la mousse produite pour la changer la consistance de la mousse. Un autre exemple de dispositif est un croisillon qui sépare le jet de mousse par exemple en quatre jets plus petits. L'invention permet ainsi des réglages pour produire des quantités mais aussi des consistances de mousse différentes selon les accessoires utilisés ou ajoutés.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Pompé à mousse rechargeable comportant un récipient à substance liquide comprenant un ou plusieurs agent moussant, le récipient étant fermé par un dispositif de distribution le dispositif de distribution comprenant un orifice de distribution (11) communiquant avec un passage de sortie comportant un ou plusieurs éléments (7a, 7b) de formation de mousse, le passage de sortie communiquant avec un élément formant d'une part un clapet obturateur d'introduction d'air dans le récipient et d'autre: part avec un passage à débit variable débouchant par un tube (5) plongeur dans le liquide (9), le récipient (1) étant en matériau élastique déformable, le clapet obturateur se fermant lorsque le récipient est déformé pour chasser le liquide par le tube, le clapet obturateur s'ouvrant pour laisser entrer de l'air dans le récipient lors des phases de reprise de forme initiale du récipient élastique **caractérisé en ce que** le tube communique avec le passage de sortie par un mélangeur (6) par lequel le liquide est chassé et se transforme en mousse, ledit passage à débit variable étant associé à un pointeau (14) comprenant une tête conique et une partie inférieure moins large plongeant dans le tube, le passage à débit variable étant constitué d'un fourreau de forme extérieure cylindrique dont la forme intérieure est adaptée pour réaliser à une extrémité du fourreau des éléments (16) de butée pour le pointeau (14) et à une distance de cette extrémité un siège (19) pour le pointeau (14) de façon à ce que lorsque le pointeau (14) est en position butée sur les éléments (16) de butée le débit de liquide soit maximal et lorsque le pointeau (14) est en appui sur le siège (19) le débit de liquide est nul.

2. pompe selon la revendication 1, **caractérisée en ce que** le clapet obturateur est à membrane (4).

3. pompe selon les revendications 1 et 2, **caractérisée en ce que** le tube (5) plongeur comporte un resserrement à son extrémité plongeant dans le liquide (9).

4. pompe selon les revendications 1 à 3, **caractérisée en ce que** les éléments de formation de mousse sont constitués de deux grilles (7a, 7b) de dimensions et de forme adaptés au passage de sortie et espacée l'une de l'autre par un cylindre ajouré.

5. pompe selon les revendications 1 à 4, **caractérisée en ce que** le fourreau cylindrique est relié par son extrémité opposée à l'orifice de distribution (11) au tube plongeur (5).

6. pompe selon une des revendications précédentes, **caractérisée en ce qu'**il comporte une grille supplémentaire au niveau de l'orifice de distribution.

7. pompe selon les revendications 1 à 5, **caractérisée en ce que** l'élément de formation de mousse peut être constitué par une succession de fils rigides répartis dans un espace cylindrique et maintenu entre eux par un élément central pour donner une forme de goupillon.

8. pompe selon les revendications précédentes, **caractérisée en ce que** des bosses (15) viennent boucher hermétiquement le réservoir au niveau des orifices (10) d'entrée d'air dans le réservoir.

9. pompe selon les revendications précédentes, **caractérisée en ce que** le réservoir est composé de deux parties, une partie rigide et une partie souple, la partie rigide s'adaptant sur des parties souples de volumes différents.

## Claims

1. Refillable pump for foam including a container for a liquid substance comprising one or more foaming agents, the container being closed by a distribution device, the distribution device comprising a distribution orifice (11) communicating with an outlet passage including one or more foam forming elements (7a, b), the outlet passage communicating with an element forming, on the one hand, a closure valve for introduction of air into the container and, on the other hand, with a passage having a variable flow rate which opens into the liquid by means of a dip tube (5), the container (1) being made from deformable elastic material, the closure valve closing when the container is deformed in order to drive off the liquid through the tube, the closure valve opening in order to allow air to enter the container during phases when the container resumes its initial shape, **characterised in that** the tube communicates with the outlet passage via a mixer (6) by which the liquid is driven off and is transformed into foam, the passage with a variable flow rate being associated with a needle valve (14) comprising a conical head and a narrower lower part dipping into the tube, the passage with a variable cross-section consisting of a sleeve with a cylindrical external shape, the internal shape thereof being adapted in order to produce abutment elements (16) for the needle (14) at one end of the sleeve and at a distance from this end a seat (19) for the needle (14) in such a way that when the needle (14) is in the abutted position of the abutment elements (16) the flow rate of liquid is at maximum and when the needle (14) rests on the seat (19) the liquid flow rate is zero.

2. Pump as claimed in Claim 1, **characterised in that** the closure valve has a membrane (4).

3. Pump as claimed in Claims 1 and 2, **characterised in that** the dip tube (5) includes a constriction at its end which dips into the liquid (9).

4. Pump as claimed in Claims 1 to 3, **characterised in that** the foam forming elements consist of two meshes (7a, 7b) of dimensions and shape adapted to the outlet passage and spaced from one another by a perforated cylinder.

5. Pump as claimed in Claims 1 to 4, **characterised in that** the cylindrical sleeve is connected by its end opposite the distribution orifice (11) to the dip tube (5).

6. Pump as claimed in any one of the preceding claims, **characterised in that** it includes an addition mesh at the level of the distribution orifice.

7. Pump as claimed in Claims 1 to 5, **characterised in that** the foam forming element may consist of a succession of rigid wires distributed in a cylindrical space and are retained relative to one another by a central element to give the shape of a bottle brush.

8. Pump as claimed in the preceding claims, **characterised in that** bosses (15) hermetically seal the reservoir at the orifices (10) for inlet of air into the reservoir.

9. Pump as claimed in the preceding claims, **characterised in that** the reservoir is composed of two parts, a rigid part and a flexible part, the rigid part being adapted to flexible parts off different volumes.

## Patentansprüche

1. Nachfüllbare Schaumpumpe, aufweisend einen Behälter für eine flüssige Substanz, die ein oder mehr Schaummittel enthält, wobei der Behälter durch eine Verteilervorrichtung verschlossen ist, wobei die Verteilervorrichtung eine Verteileröffnung (11) aufweist, die mit einem Ausgangsdurchlass kommuniziert, der ein oder mehr Schaumbildungselemente (7a, 7b) aufweist, wobei der Ausgangsdurchlass mit einem Element kommuniziert, das einerseits eine Verschlussklappe für das Einführen von Luft in den Behälter ausbildet und andererseits mit einem Durchgang mit variablem Durchsatz versehen ist, der durch ein Tauchrohr (5) in die Flüssigkeit (9) einmündet, wobei der Behälter (1) aus elastischem verformbaren Material ist, wobei die Verschlussklappe geschlossen wird, wenn der Behälter verformt wird, um die Flüssigkeit durch das Rohr hindurch auszustoßen, wobei die Verschlussklappe geöffnet wird, um in Phasen des Wiedererlangens der anfänglichen Form des elastischen Behälters Luft in den Behälter eintreten zu lassen, **dadurch gekennzeichnet, dass** das Rohr durch einen Mischer (6), durch den die Flüssigkeit ausgestoßen und in Schaum umgewandelt wird, mit dem Ausgangsdurchlass kommuniziert, wobei der Durchgang mit variablem Durchsatz einer Düsennadel (14) zugeordnet ist, die einen konischen Kopf und einen weniger großen unteren Abschnitt aufweist, der in das Rohr eingetaucht ist, wobei der Durchgang mit variablem Durchsatz aus einer Hülse mit einer zylinderförmigen Außenform gebildet ist, deren innere Form angepasst ist, um an einem Ende der Hülse Anschlagselemente (16) für die Düsennadel (14) und in einem Abstand von dem Ende einen Sitz (19) für die Düsennadel (14) zu realisieren, so dass, wenn die Düsennadel (14) in einer Anschlagsposition an den Anschlagselementen (16) ist, der Flüssigkeitsdurchsatz maximal ist, und wenn die Düsennadel (14) an dem Sitz (19) zur Anlage kommt, der Flüssigkeitsdurchsatz Null beträgt.

2. Pumpe gemäß Anspruch 1, **dadurch gekennzeichnet, dass** die Verschlussklappe mit einer Membran (4) versehen ist.

3. Pumpe gemäß den Ansprüchen 1 und 2, **dadurch gekennzeichnet, dass** das Tauchrohr (5) an seinem in die Flüssigkeit (9) eingetauchten Ende eine Verengung aufweist.

4. Pumpe gemäß den Ansprüchen 1 bis 3, **dadurch gekennzeichnet, dass** die Schaumbildungselemente aus zwei Gittern (7a, 7b) gebildet sind, mit Abmessungen und einer Form, die an den Ausgangsdurchlaas angepasst sind, und durch einen gelochten Zylinder im Abstand voneinander angeordnet sind.

5. Pumpe gemäß den Ansprüchen 1 bis 4, **dadurch gekennzeichnet, dass** die zylinderförmige Hülse an ihrem der Verteileröffnung (11) entgegengesetzten Ende mit dem Tauchrohr (5) verbunden ist.

6. Pumpe gemäß einem der vorhergehenden Ansprüche, **dadurch gekennzeichnet, dass** sie ein zusätzliches Gitter auf der Höhe der Verteileröffnung aufweist.

7. Pumpe gemäß den Ansprüchen 1 bis 5, **dadurch gekennzeichnet, dass** das Schaumbildungselement durch eine Folge von starren Drähten gebildet sein kann, die in einem zylinderförmigen Raum verteilt sind, und untereinander durch ein zentrales Element gehalten sind, um eine Flaschenbürstenform auszubilden.

8. Pumpe gemäß den vorhergehenden Ansprüchen, **dadurch gekennzeichnet, dass** Wölbungen (15) den Behälter auf der Höhe der Öffnungen (10) zum Einlassen von Luft in den Behälter hermetisch abdichten.

9. Pumpe gemäß den vorhergehenden Ansprüchen, **dadurch gekennzeichnet, dass** der Behälter aus zwei Teilen, nämlich einem starren Teil und einem nachgiebigen Teil gebildet ist, wobei der starre Teil an die nachgiebigen Teile mit unterschiedlichen Volumina angepasst ist.
